# EUROPÄISCHE PATENTSCHRIFT

(11) **EP 0 386 864 B1**
(45) Veröffentlichungstag und Bekanntmachung des Hinweises auf die Patenterteilung: **25.11.1992**
(21) Anmeldenummer: 90250064.4
(22) Anmeldetag: 08.03.1990
(51) Int. Cl.: E04F 13/08, E04B 5/36, E04B 1/16

(54) **Be- oder Verkleidungsbauelement**
Constructional element for cladding or covering buildings
Elément de construction pour revêtir ou couvrir les bâtiments

(30) Priorität: 08.03.1989 DE 8902996 U
(43) Veröffentlichungstag der Anmeldung: 12.09.1990
(73) Patentinhaber: TEXTEC TEXTIL ENGINEERING UND CONSULTING GMBH, D-13509 Berlin (DE)
(72) Erfinder: Klecka, Marcel, D-1000 Berlin 28 (DE); Schetter, Roland, D-1000 Berlin 13 (DE)
(74) Vertreter: Maikowski, Michael, Dipl.-Ing. Dr.

(56) Entgegenhaltungen:
- EP-A- 0 218 108
- DE-A- 3 317 628
- DE-A- 3 640 580
- FR-A- 1 467 890
- FR-A- 2 573 109
- GB-A- 1 125 602

## Beschreibung

Die Erfindung betrifft ein Bauelement nach dem Oberbegriff des Schutzanspruchs 1.

Wenn Bauelemente der vorstehend beschriebenen Art an Körperoberflächen befestigt werden und die Bauelemente und der Körper unterschiedliche physikalische Eigenschaften aufweisen oder wenn in der Umgebung des Körpers widrige Atmosphären auftreten, besteht die Gefahr, daß die aus derartigen Bauelementen gebildete Be- oder Verkleidung oder Beplankung sich im Laufe der Zeit vom Körper löst, so daß umfangreiche Restaurationsarbeiten erforderlich sind. Dies ist insbesondere bei Körpern oder Bauwerken aus Beton der Fall.

Bauwerke oder Körper aus Beton werden häufig beplankt. In Industriebauten, die aus Beton hergestellt sind, ist es ferner oft erforderlich, die Innenwandungen zu verkleiden oder zu beplanken.

Die verwendeten Bauelemente weisen insbesondere die Form von Platten oder Schalen aus unterschiedlichen Materialien, wie beispielsweise Holz, Keramik, Metall, Kunststoff und dergleichen, auf.

Aus der GB-A 1 125 602 ist eine aus Kunststoff bestehende Beplankung für einen Körper der aus einem aushärtbaren Material, wie beispielsweise Beton besteht, bekannt. Zur Verbesserung der Haftung dieser Kunststoffbeplankung am Beton weist diese Kunststoffbeplankung an einer Oberfläche ein aus Metall bestehendes dreidimensionales Netzwerk auf. Dieses metallische dreidimensionales Netzwerk kann in das Material dieser Kunststoffbeplankung eingesetzt werden, ehe dieses abgebunden ist. Dabei wird dieses Material erwärmt. Bei einer anderen Ausführungsform wird ein metallisches Netzwerk verwendet, welches einen Überzug aus einem thermoplastischen Material aufweist. Dieser Überzug an dem dreidimensionalen Netzwerk wird mit der Kunststoffbeplankung verschmolzen.

Der Erfindung liegt die Aufgabe zugrunde, ein Bauelement für die Verkleidung, Beplankung oder Abdeckung der Oberfläche eines, aus gießfähigem, aushärtbarem oder abbindenden Material hergestellten Körpers zu schaffen, dessen Gestaltung eine Loslösung des Bauelementes von der Oberfläche verhindert.

In vorteilhafter Weise wird die Aufgabe dadurch gelöst, daß das Netzwerk ein aus einem gewebten, gewirkten oder gestrickten textilen Flächenmaterials aus synthetischen, permanent fixierten Garnen gebildetes Strukturmaterial ist.

Bei der Herstellung, d. h. beim Guß des zu beplankenden oder zu verkleidenden Körpers wird das Bauelement in eine Form, Verschalung oder dergleichen eingebracht. Das gießfähige Material wird gegen die Strukturmaterialseite des Bauelementes vergossen und durchdringt das Strukturmaterial, so daß beim Aushärten oder Abbinden des Körpers, auf diese Weise eine intensive Verkrallung oder Verwurzelung entsteht. Dadurch wird eine haltbare und dauerhafte Verbindung ausgebildet, die Kräfte und Belastungen aufnehmen kann, die insbesondere durch unterschiedliche physikalische Konstanten des Bauelementes und des Körpers erzeugt werden.

Bei Abdeckbauelementen aus einem festen Material wie beispielsweise Metall, Holz, Keramik oder dergleichen, ist das Strukturmaterial mit Vorteil an die Oberfläche angeklebt.

Wenn das Abdeckbaumaterial aus Kunststoff, insbesondere GFK (faserverstärktem Kunststoff) besteht, ist mit Vorteil das Strukturmaterial in den Kunststoff des Bauelementes eingebettet.

Mit besonderem Vorteil weist das Strukturmaterial Näpfchen oder Kegelstümpfe auf, die einen kreisförmigen oder einen polygonalen Querschnitt haben.

Bei einer anderen bevorzugten Ausführungsform weist das Strukturmaterial Stege oder Vorsprünge auf.

Ein bekanntes Strukturmaterial der vorstehend beschriebenen Art besteht aus einem mit Kunstharz imprägnierten Kettgewirke, welches zu einem klebefreien Halbzeug, dem Prepreg vorgetrocknet und durch Tiefziehen unter Wärme verformt wird. Entsprechend der Ausführung des Formwerkzeuges wird ein Strukturmaterial erhalten, das Näpfchen mit rundem oder sechseckigem Querschnitt, Stege oder andere geometrische Formen aufweist.

Bei einer anderen Ausführungsform des Strukturmaterials bleibt dieses geschmeidig und flexibel und wird durch mechanisch wärmeformverstreckte, synthetische Filament-Garne gebildet.

Ein Ausführungsbeispiel der Erfindung soll in der folgenden Beschreibung unter Bezugnahme auf die Figuren der Zeichnung erläutert werden.

Es zeigen:
Fig. 1 eine schematische perspektivische Ansicht eines Bauelementes
   und
Fig. 2 eine schematische perspektivische Ansicht einer Ausführungsform des Strukturmaterials.

In Figur 1 ist ein Bauelement 1 dargestellt, welches eine Platte 2 aufweist. Bei dieser Platte 2 kann es sich um eine Metallbeplankung handeln oder um einen Holzbauteil. Die Platte 2 kann ferner aus Keramik bestehen, d. h. eine Kachel sein. Es liegt im Rahmen der Erfindung, daß die Platte 2 aus GFK besteht.

Die mit dem zu verkleidenden oder zu beplankenden nicht dargestellten Körper in Anlage gelangende Oberfläche 4 des Bauelementes 1 ist mit einem Strukurmaterial 3 ausgerüstet.

Dieses Strukturmaterial 3 ist bei bestimmten Materialien, aus denen die Platte 2 besteht, auf die Oberfläche 4 aufgeklebt. Es handelt sich hierbei um Ausführungsformen, bei denen die Platte oder Planke 2 aus Metall, Holz, Keramik oder dergleichen besteht.

Wenn die Platte 2 eine Kunststoffplatte, insbesondere eine faserverstärkte Kunststoffplatte ist, ist mit Vorteil das Strukturmaterial 3 in den Kunststoff eingebettet.

Das Strukturmaterial 3 weist ein Flächenmaterial 6 auf. Dieses Flächenmaterial 6 ist ein gewebtes, gewirktes oder gestricktes textiles Flächenmaterial aus teilweise vorverstreckten, synthetischen Filament-Garnen. Aus diesem textilen Flächenmaterial 6 wird durch Tiefziehen ein Strukturmaterial gebildet, das wie Figur 2 zeigt, Näpfchen oder Kegelstümpfe 5 aufweist. Zur Fixierung des Strukturmaterials 3 ist dieses aus mechanisch wärmeformverstreckten Filament-Garnen gebildet.

## Patentansprüche

1. Be- oder Verkleidungs-, Beplankungs- oder Abdeckbauelement, insbesondere Platte oder Schale für die Oberfläche eines, aus einem gießfähigen, aushärtbaren oder abbindenden Material hergestellten Körpers, das an zumindest einer Oberfläche ein dreidimensionales Netzwerk trägt,
dadurch gekennzeichnet, daß
das Netzwerk ein, aus einem gewebten, gewirkten oder gestrickten, textilen Flachenmaterial aus synthetischen, permanent fixierten Filament-Garnen gebildetes Strukturmaterial (3) ist.

2. Bauelement nach Anspruch 1,
dadurch gekennzeichnet, daß
das Strukturmaterial (3) an die Oberfläche (4) angeklebt ist.

3. Bauelement nach Anspruch 1 aus Kunststoff, insbesondere GFK,
dadurch gekennzeichnet, daß
das Strukturmaterial (3) in den Kunststoff eingebettet ist.

4. Bauelement nach mindestens einem der Ansprüche 1 bis 3,
dadurch gekennzeichnet, daß
das Strukturmaterial Näpfchen oder Kegelstümpfe (5) aufweist.

5. Bauelement nach Anspruch 4,
dadurch gekennzeichnet, daß
die Näpfchen oder Kegelstümpfe (5) kreisförmige Querschnitte aufweisen.

6. Bauelement nach Anspruch 4,
dadurch gekennzeichnet, daß
die Näpfchen oder Kegelstümpfe (5) polygonale Querschnitte aufweisen.

7. Bauelement nach mindestens einem der Ansprüche 1 bis 6,
dadurch gekennzeichnet, daß
das Strukturmaterial (5) Stege aufweist.

8. Bauelement nach mindestens einem der Ansprüche 1 bis 7,
dadurch gekennzeichnet, daß
das Strukturmaterial (5) aus mechanisch wärmeformverstreckten Filament-Garnen gebildet ist.

## Claims

1. Lining or casing, planking or covering element, more particularly a plate or shell for the surface of a body which is made from a material which can be cast, set or bonded and which supports on at least one surface a three-dimensional netting structure,
characterised in that the netting structure is a textured material (3) formed from a spun, woven or knitted textile sheet material made from synthetic, permanently fixed filament yarns.

2. Structural element according to claim 1
characterised in that the textured material (3) is stuck onto the surface (4).

3. Structural element according to claim 1, of plastics, more particularly glass fibre plastics,
characterised in that the textured material (3) is embedded in the plastics.

4. Structural element according to at least one of claims 1 to 3
characterised in that the textured material has studs or truncated cones (5).

5. Structural element according to claim 4
characterised in that the studs or truncated cones have circular cross-sections.

6. Structural element according to claim 4
characterised in that the studs or truncated cones (5) have polygonal cross-sections.

7. Structural element according to at least one of claims 1 to 6
characterised in that the textured material (5) has webs.

8. Structural element according to at least one of claims 1 to 7
characterised in that the textured material (5) is formed from filament yarns which have undergone mechanical stretching and heat shaping.

## Revendications

1. Elément de construction pour le revêtement, recouvrement ou planchéiage, notamment plaque ou coque destinée à la surface d'un corps fabriqué à partir d'un matériau coulable, durcissable ou faisant prise, lequel sur au moins une surface porte un treillis tridimensionnel,
caractérisé en ce que
le treillis est un matériau en nappe en textile tissé, tricoté à partir d'un matériau de structure (3) formé par des fils synthétiques continus, fixés de façon permanente.

2. Elément de construction selon la revendication 1,
caractérisé en ce que
le matériau de structure (3) est collé sur la surface (4).

3. Elément de construction selon la revendication 1, à partir de matières synthétiques, notamment de fibres de verre imprégnées,
caractérisé en ce que
le matériau de structure (3) est enrobé dans la matière synthétique.

4. Elément de construction selon au moins l'une des revendications 1 à 3,
caractérisé en ce que
le matériau de structure présente des coupelles ou godets ou cônes tronqués (5).

5. Elément de construction selon la revendication 4,
caractérisé en ce que
les godets ou cônes tronqués (5) présentent des sections transversales circulaires.

6. Elément de construction selon la revendication 4,
caractérisé en ce que
les godets ou cônes tronqués (5) présentent des sections transversales polygonales.

7. Elément de construction selon au moins l'une des revendications 1 à 6,
caractérisé en ce que
le matériau de structure (5) présente des nervures.

8. Elément de construction selon au moins l'une des revendications 1 à 7,
caractérisé en ce que
le matériau de structure (5) est formé par des fils continus étirés mécaniquement par thermoformage.
